# EUROPÄISCHE PATENTANMELDUNG

(11) **EP 2 927 145 A1**
(43) Veröffentlichungstag der Anmeldung: **07.10.2015**
(21) Anmeldenummer: 14163545.8
(22) Anmeldetag: 04.04.2014
(51) Int. Cl.: B65D 5/32, B65D 5/14

(54) **Verpackung**

(71) Anmelder: T4P Team for packaging GmbH, 4595 Waldneukirchen (AT)
(72) Erfinder: Maier, Gottfried, 4540 Bad Hall (AT)
(74) Vertreter: Hoefer & Partner Patentanwälte mbB

(57) **Zusammenfassung**

Die vorliegende Erfindung betrifft eine Verpackung (1) mit einer Bodenwand (2), mit einem Mantel (3), der die Bodenwand (2) umgibt und zur Begrenzung eines Innenraums (4) mit dieser verbunden ist, der eine erste und eine zweite Seitenwand (5, 6) sowie eine Rückwand (7) und eine Vorderwand (8) aufweist, die jeweils mit der ersten und zweiten Seitenwand (5, 6) verbunden sind; und mit einer der Bodenwand (2) gegenüber angeordneten Öffnung (9), die von Oberrändern (10-14) der Seitenwände (5, 6), der Rückwand (7) und der Vorderwand (8) begrenzt ist, wobei der Mantel (3) und die Bodenwand (2) separate Bauteile sind, die zusammengefügt und miteinander verbunden, vorzugsweise verklebt, sind, und dass sich am umlaufenden Rand (2A-2D) der Bodenwand (2) ein umlaufender pyramidenstumpfförmiger Übergangsabschnitt (41) anschließt, an dessen Rand (41A-41D) ein rechteckiger Abschlussabschnitt (42) angeordnet ist.

## Beschreibung

Die Erfindung betrifft eine Verpackung gemäß dem Oberbegriff des Anspruchs 1.

Eine derartige, handelsübliche Verpackung weist eine Bodenwand und einen Mantel auf, die als einstückiger Zuschnitt ausgebildet sind. Das Problem dieser bekannten Verpackung besteht in einem relativ hohen Materialverbrauch und erhöhten Herstellungskosten, da es beispielsweise nicht möglich ist, die Bodenwand von einer Bedruckung auszunehmen, falls eine solche auf der Verpackung angebracht werden muss.

Es ist daher Aufgabe der vorliegenden Erfindung, eine Verpackung der im Oberbegriff des Anspruchs 1 angegebenen Art zu schaffen, die flexibler und materialsparend herstellbar ist und über dies eine arretierbare Stapelung der fertig montierten Verpackung möglich macht.

Die Lösung dieser Aufgabe erfolgt durch die Merkmale des Anspruchs 1.

Dadurch, dass die Bodenwand und der Mantel auf zwei separat hergestellten Zuschnitten basieren, die aufgestellt und aneinander montiert werden, ist es möglich, beispielsweise nur den Mantel mit einer Bedruckung zu versehen und anschließend den Mantel an der Bodenwand anzubringen.

Ferner haben im Rahmen der Erfindung durchgeführte Untersuchungen ergeben, dass durch die Zweiteiligkeit eine Materialersparnis bis zu 25% gegenüber herkömmlichen Herstellungsverfahren erreichbar ist.

Die Unteransprüche haben vorteilhafte Weiterbildungen der Erfindung zum Inhalt.

Durch die konische Ausbildung des Mantels ist es ferner möglich, die montierten Verpackungen aufeinander zu stapeln und eine Arretierung in gestapeltem Zustand durch eine leichte Verklemmung zu bewirken.

Weitere Einzelheiten, Merkmale und Vorteile der Erfindung ergeben sich auf nachfolgender Beschreibung eines Ausführungsbeispiels anhand der Zeichnung. Dabei zeigt:
- Fig. 1: eine perspektivische Darstellung einer fertig montierten erfindungsgemäßen Verpackung,
- Fig. 2: eine Draufsicht auf eine Vorderwand der Verpackung gemäß Fig. 1,
- Fig. 3: eine Draufsicht auf einen Zuschnitt der Bodenwand der erfindungsgemäßen Verpackung,
- Fig. 4: eine Draufsicht auf einen Zuschnitt des Mantels der erfindungsgemäßen Verpackung,
- Fig. 5A-5C: schematisch stark vereinfachte Darstellungen unterschiedlicher Materialien für eine Bodenwand der erfindungsgemäßen Verpackung,
- Fig. 6: eine Draufsicht auf einen in die Zeichenebene der Fig. 6 geklappten Zuschnitt einer erfindungsgemäßen Bodenbaugruppe, und
- Fig. 7: eine perspektivische Ansicht der ferkigmontierten, aus dem Zuschnitt der Fig. 6 erstellten Bodenbaugruppe.

In Fig. 1 ist eine erfindungsgemäße Verpackung 1 im Endmontagezustand dargestellt. Die Verpackung 1 weist eine Bodenwand 2 auf, die im Beispielsfalle flach ausgebildet ist. Alternativ wäre es jedoch denkbar, die Bodenwand 2 auch gestuft auszubilden.

Die Bodenwand 2 wird von einem Mantel 3 umgeben und begrenzt mit dem Mantel 3 einen Innenraum 4, in dem Gegenstände untergebracht werden können, die mit der erfindungsgemäßen Verpackung 1 versandt und auch dargeboten werden können, da die Verpackung 1 auch als sogenannte Display-Verpackung dienen kann.

Die Bodenwand 2 wird zur Begrenzung des Innenraums 4 mit dem Mantel 3 verbunden. Hierzu weist der Mantel 3 eine erste und eine zweite Seitenwand 5 bzw. 6 auf. Entsprechend der Breite der Bodenwand 2 sind die Seitenwände 5 und 6 beabstandet zueinander angeordnet.

Der Mantel 3 weist ferner eine Rückwand 7 auf, die ebenfalls an der Bodenwand 2 fixiert ist und die mit den Seitenwänden 5 und 6 über Falzlinien verbunden ist.

Ferner weist der Mantel 3 eine Vorderwand 8 auf, die ebenfalls mit den Seitenwänden 5 und 6 über Falzlinien verbunden ist und im Beispielsfalle eine Frontöffnung 36 aufweist.

Wie Fig. 1 ferner verdeutlicht, ist der Bodenwand 2 gegenüber eine Öffnung 9 vorgesehen, die von Oberrändern 10, 11, 12, 13 und 14 der Seitenwände 5 und 6 der Rückwand 7 und der Vorderwand 8 begrenzt ist.

Zur Fixierung der Bodenwand 2 am Mantel 3 weist die Bodenwand 2 Befestigungslaschen auf, von denen in Fig. 1 die Laschen 18 und 19 sichtbar sind. Die Draufsicht auf den Zuschnitt der Bodenwand 2 gemäß Fig. 3 verdeutlicht, dass die Bodenwand 2 insgesamt vier derartiger Befestigungslaschen aufweist, die mit den Bezugsziffern 16, 17, 18 und 19 gekennzeichnet sind. Ferner weist die Bodenwand 2 zwei Eingriffsschlitze 32 und 33 auf, in die Einsteckvorsprünge eingesteckt werden können, die nachfolgend anhand der Fig. 4 beschrieben werden.

Die Befestigungslaschen 16 bis 19 können, wie in Fig. 1 dargestellt, in den Innenraum 4 ragend, also gemäß der in Fig. 1 gewählten Darstellung nach oben weisend, am Mantel 3 befestigt werden oder in umgekehrter Richtung, also ausgehend von der Bodenwand 2 gemäß der in Fig. 1 gewählten Darstellung nach unten.

Die Darstellung der Fig. 1 verdeutlicht ferner, dass die Bodenwand 2 in einem Abstand A zu einem umlaufenden Unterrand 15 des Mantels 3 an diesem fixiert ist. Dieser Abstand A kann je nach Anwendungsfall unterschiedlich sein, also vom Hersteller gewählt bzw. eingestellt werden, um den jeweiligen Verwendungszwecken bzw. Ausgestaltungen der Verpackung 1 gerecht werden zu können.

Wie eine Zusammenschau der Fig. 1 und 2 verdeutlicht, ist der Mantel 3 von der Bodenwand 2 zur Öffnung 9 hin konisch zulaufend ausgebildet. Dies wird insbesondere anhand der Fig. 2 deutlich, die nur die Vorderwand 8 der Verpackung 1 zeigt, deren Außenränder 34 und 35 in einem Winkel α bzw. β zum Unterrand 15 geneigt sind, wobei in Fig. 2 die eingezeichnete Neigung stark übertrieben ist, um die konische Ausbildung der Verpackung 1 besser deutlich machen zu können. Vorzugsweise sind die Winkel α und β gleich und als spitze Winkel ausgebildet, wobei das Winkelmaß ebenfalls je nach Verwendungszweck und Verpackungsart herstellerseitig angepasst werden kann. Das sich ergebende Konizitätsmaß liegt beispielsweise in einem Bereich von 89,5° bis 88,5°, also in Winkelabweichungen von etwa 0,5° bis 1,5° vom rechten Winkel.

Zur Darstellung der Fig. 2 ist ergänzend hervorzuheben, dass die Öffnung 9 durch den eingezeichneten Horizontalstrich zwischen den Oberrändern 10 und 12 der Seitenwände 5 und 6, wie dies in Fig. 1 verdeutlicht ist, symbolisiert ist.

Die Darstellung der Fig. 4 zeigt einen Zuschnitt des Mantels 3, also den Mantel 3 im nicht aufgestellten flachen Zustand.

Aus Fig. 4 wird deutlich, dass die Seitenwand 5 eine klappbare Befestigungslasche 20 aufweist, die gemäß Fig. 1, wie die entsprechende Befestigungslasche 21 der Seitenwand 6 in den Innenraum 4 umgeklappt und an der Innenfläche der Seitenwand 5 bzw. 6 fixiert, vorzugsweise festgeklebt ist. Die Rückwand 7 weist eine entsprechende Lasche 22 auf, die gemäß Fig. 1 ebenfalls nach innen umgeklappt und an der Rückwand 7 befestigt ist.

Alternativ wäre es möglich, die Befestigungslaschen 20, 21 und 22 in einer Horizontallage, also parallel zur Bodenwand 2, anzuordnen und zu fixieren.

Wie Fig. 4 ferner verdeutlicht, weist die Vorderwand 8 im Beispielsfalle insgesamt drei Klapplaschen 23, 24 und 25 auf, die jeweils mit Einsteckvorsprüngen 26, 27, 28 bzw. 29 versehen sind. Diese Klapplaschen 23, 24 und 25 werden gemäß der Darstellung der Fig. 1 ebenfalls nach innen geklappt und an der jeweiligen Innenfläche der Vorderwand 8 fixiert, vorzugsweise festgeklebt, wobei die Einsteckvorsprünge 26 und 29 in die Einsteckschlitze 30 und 31 des Mantels 3 und die Einsteckvorsprünge 27 und 28 in die Einsteckschlitze 32 und 33 der Bodenwand 2 eingreifen, die in Fig. 3 sichtbar sind.

Fig. 4 verdeutlicht ferner, dass zur Erreichung der konischen Ausbildung des Mantels 3 die Begrenzungslinien L1 und L2 der Seitenwand 5 um zugeordnete Winkel δ1 und δ2 zur Horizontalen H geneigt sind. Dementsprechend sind die Begrenzungslinien L1 und L4 der Seitenwand 6 um Winkel δ3 und δ4 geneigt und die Begrenzungslinie L5 der Rückwand 8 um den Winkel δ5 geneigt ausgebildet. Vorzugsweise sind sämtliche Winkel δ1 bis δ5 gleich ausgebildet.

Um die durch die Längslinien L1, L2, L3, L4 und L5 ebenfalls symbolisierten Längen dieser Linien gleich halten zu können, ist der Unterrand UR des Mantels 3 um einen Winkel γ gegenüber der Horizontalen H geneigt, wie sich dies aus der Darstellung der Fig. 4 erschließt.

Wie auch anhand der Fig. 2 erläutert, können die Winkelmaße δ1 bis δ5 und γ je nach Verwendungszweck und Ausbildung der Verpackung 1 herstellerseitig gewählt und eingestellt werden.

In den Fig. 5A bis 5C sind unterschiedliche Materialien für die Bodenwand 2 dargestellt.

Bei der Darstellung der Fig. 5A handelt es sich um eine schematisch stark vereinfachte Darstellung einer einwelligen Wellpappe, die zwei Deckschichten 37 und 38 aufweist, zwischen denen eine Welle 39 angeordnet ist.

Bei der Darstellung der Fig. 5B handelt es sich um eine zweiwellige Wellpappe, die wiederum die Deckschichten 37 und 38 aufweist, zwischen denen eine Mittelschicht 40 angeordnet ist. Wie Fig. 5B verdeutlicht, ist eine Welle 39A zwischen der Deckschicht 37 und der Mittelschicht 40 und eine Welle 39B zwischen der Mittelschicht 40 und der Deckschicht 38 angeordnet.

Fig. 5C zeigt schließlich eine offene Wellpappe, die sich von der Version der Wellpappe der Fig. 5B nur dadurch unterscheidet, dass die Deckschicht bzw. Deckenbahn 37 weggelassen ist. Bei dieser Ausführungsform ist es möglich, dass das verpackte Produkt in der Welle 39A einrasten und damit innerhalb der Verpackung 1 nicht verrutschen kann.

Wie sich aus einer Zusammenschau der Fig. 6 und 7 ergibt, kann die erfindungsgemäße Verpackung 1 bei einer besonders bevorzugten Ausführungsform mit einer Bodenbaugruppe versehen sein, die in Fig. 7 im fertigmontierten zusammengefalteten Zustand dargestellt und mit der Bezugsziffer 43 versehen ist.

Die Bodenbaugruppe 43 weist die Bodenwand 2 auf, die einen umlaufenden Rand aus den Randbereichen 2A, 2B, 2C und 2D umfasst, wie dies aus der Darstellung der Fig. 6 und 7 deutlich wird.

An diesen umlaufenden Rand ist ein pyramidenstumpfförmiger Übergangsabschnitt 41 angeordnet. Dieser Übergangsabschnitt 41 wird aus den aus Fig. 6 ersichtlichen Pyramidenstumpflaschen 44 bis 47 erstellt, die einstückig am umlaufenden Rand der Bodenwand 2 über Falzlinien angeordnet sind.

Die Pyramidenstumpflaschen 44 bis 47 wiederum weisen zugeordnete Randbereiche 41 A bis 41 D auf, an denen wiederum Abschlusslaschen 48 bis 51 angeordnet sind, die, wie Fig. 6 verdeutlicht, jeweils rechteckförmig ausgebildet sind.

Ferner sind Eingriffsausnehmungen 52, 53 im Bereich der Falzlinie zwischen der Abschlusslasche 49 und der Pyramidenstumpflasche 45 sowie weitere Eingriffisausnehmungen 54 und 55 im Bereich der Falzlinie zwischen der Pyramidenstumpflasche 47 und der Abschlusslasche 51 vorgesehen, in die Haltelaschen eingreifen können, die beispielsweise an einem kegelstumpfförmigen oder quadratischen Mantel angeordnet sein können, der zur Bildung der Verpackung 1 auf die Bodenwand 2 aufgesetzt werden kann.

Zur Erstellung der Bodenbaugruppe 43, die ein dreidimensionales Bauelement darstellt, werden zunächst die Pyramidenstumpflaschen 44 bis 47 umgeklappt und an ihren Stoßkanten aneinander befestigt, von denen eine Stoßkante 56 in Fig. 7 bezeichnet ist.

Anschließend werden die Abschlusslaschen 48 bis 51 umgeklappt, und an ihren jeweiligen Stoßlaschen befestigt, von denen eine Stoßlasche 57 in Fig. 7 gekennzeichnet ist. Dadurch entsteht die pyramidenstumpfartige Ausgestaltung, die die vier umgeklappten Pyramidenstumpflaschen 44 bis 47 sowie die Bodenwand 2 umfasst. An diese Anordnung schließt sich ein von den Abschlusslaschen 48 bis 51 gebildeter rechteckiger Rahmen an, der zumindest im Wesentlichen in einem rechten Winkel zur Ebene der Bodenwand 2 angeordnet ist.

Diese Bodenwandbaugruppe 43 kann z.B. mit dem Mantel 3 der Ausführungsform der erfindungsgemäßen Verpackung 1 gemäß Fig. 1 als Alternative zu der dort gezeigten Bodenwand 2 verbunden werden.

Wie zuvor bereits erwähnt, kann zur Bildung einer Verpackung jedoch auch ein rechteckiger Rahmen in den Abmessungen der Bodenplatte 2 auf die Bodenbaugruppe 43 gemäß Fig. 7 aufgesetzt werden, wobei dann Befestigungslaschen eines derartigen Rahmens in die Eingriffsausnehmungen 52 bis 55 eingreifen. Zusätzlich kann ein derartiger Rahmen mit der Bodenplatte 2 beispielsweise durch eine Verklebung verbunden werden.

Als Materialien für die Bodenbaugruppe 43 können Wellpappe oder andere geeignete Materialien verwendet werden, wobei beispielsweise Wellpappeausführungen gemäß den Fig. 5A bis 5C vorgesehen sein können. Neben der voranstehenden schriftlichen Offenbarung der Erfindung wird hiermit explizit zur Ergänzung der Offenbarung auf die zeichnerische Darstellung der Erfindung in den Fig. 1 bis 7 verwiesen.

### Bezugszeichenliste:

- 1: Verpackung
- 2: Bodenwand
- 2A-2D: Rand
- 3: Mantel
- 4: Innenraum
- 5, 6: Seitenwände
- 7: Rückwand
- 8: Vorderwand
- 9: Öffnung
- 10-14: Oberränder
- 15: Unterrand
- 16-19: Befestigungslaschen
- 20-22: Befestigungslaschen
- 23-25: Klapplaschen
- 26-29: Einsteckvorsprünge
- 30-33: Steckschlitze
- 34,35: Seitenränder
- 36: Frontöffnung
- 37,38: Deckschichten/Deckbahnen
- 39,39A,39B: Welle
- 40: Mittelschicht
- 41: Übergangsabschnitt
- 41A-41 D: Rand
- 42: Abschlussabschnitt
- 43: Bodenbaugruppe
- 44-47: Pyramidenstumpflaschen
- 48-51: Abschlusslaschen
- 52-55: Eingriffsausnehmungen
- 56, 57: Stoßkanten
- α, β,: Konuswinkel
- δ1-δ5: Winkel gegenüber der Horizontalen H
- γ: Winkel gegenüber der Horizontalen H
- L1-L5: Begrenzungsränder
- A: Abstand
- LR: Laufrichtung eines verwendbaren Wellpappenmaterials

## Patentansprüche

1. Verpackung (1)
- mit einer Bodenwand (2);
- mit einem Mantel (3),
• der die Bodenwand (2) umgibt und zur Begrenzung eines Innenraums (4) mit dieser verbunden ist,
• der eine erste und eine zweite Seitenwand (5, 6) sowie eine Rückwand (7) und eine Vorderwand (8) aufweist, die jeweils mit der ersten und zweiten Seitenwand (5, 6) verbunden sind; und
- mit einer der Bodenwand (2) gegenüber angeordneten Öffnung (9), die von Oberrändern (10-14) der Seitenwände (5, 6), der Rückwand (7) und der Vorderwand (8) begrenzt ist,
**dadurch gekennzeichnet,**
- **dass** der Mantel (3) und die Bodenwand (2) separate Bauteile sind, die zusammengefügt und miteinander verbunden, vorzugsweise verklebt, sind, und
- **dass** sich am umlaufenden Rand (2A-2D) der Bodenwand (2) ein umlaufender pyramidenstumpfförmiger Übergangsabschnitt (41) anschließt, an dessen Rand (41A-41D) ein rechteckiger Abschlussabschnitt (42) angeordnet ist.

2. Verpackung nach Anspruch 1, **dadurch gekennzeichnet, dass** die Bodenwand (2) in einem wählbaren Abstand (A) zu einem umlaufenden Unterrand (15) des Mantels (3) an diesen befestigt ist.

3. Verpackung nach Anspruch 1 oder 2, **dadurch gekennzeichnet, dass** die Bodenwand (2), der pyramidenstumpfförmige Übergangsabschnitt (41) und der rechteckige Abschlussabschnitt (42) eine dreidimensionale Bodenbaugruppe (43) bilden.

4. Verpackung nach einem der Ansprüche 1 bis 3, **dadurch gekennzeichnet, dass** der Mantel (3) Befestigungslaschen aufweist, die mit Eingriffsausnehmungen (52-55) der Bodenbaugruppe (43) zusammenwirken.

5. Verpackung nach einem der Ansprüche 1 bis 4, **dadurch gekennzeichnet, dass** die Bodenwand (2) aus einwelliger, zweiwelliger oder offener Wellpappe hergestellt ist.
